# EUROPÄISCHE PATENTSCHRIFT

(11) **EP 1 353 529 B1**
(45) Veröffentlichungstag und Bekanntmachung des Hinweises auf die Patenterteilung: **12.07.2006**
(21) Anmeldenummer: 02008404.2
(22) Anmeldetag: 12.04.2002
(51) Int. Cl.: H04R 25/00, A61B 5/12

(54) **Internetbasierte Auralisation von Schwerhörigkeit**
Internet-based auralisation of hearing impairment
Auralisation basée sur internet de la déficience auditive

(43) Veröffentlichungstag der Anmeldung: 15.10.2003
(73) Patentinhaber: Siemens Audiologische Technik GmbH, 91058 Erlangen (DE)
(72) Erfinder: Chalupper, Josef, 85307 Paunzhausen (DE); Mergell, Patrick, Dr., 91052 Erlangen (DE)
(74) Vertreter: Berg, Peter

(56) Entgegenhaltungen:
- WO-A-00/22874
- WO-A-00/64350
- WO-A-01/52737
- WO-A-97/17819
- DE-A- 19 600 234

## Beschreibung

Die vorliegende Erfindung betrifft ein System zur Auralisation, d. h. zur Vermittlung eines Höreindrucks, mit einer Simulationsvorrichtung zur Simulation eines Hörverlusts. Ferner betrifft die vorliegende Erfindung ein entsprechendes Verfahren zur Vermittlung eines Höreindrucks. Ein solches System und ein solches Verfahren sind aus WO 0 152 737 bekannt.

Um die Auswirkungen auf die Hörwahrnehmung, die durch einen individuellen Hörverlust beziehungsweise eine geeignete Hörgeräteversorgung hervorgerufen werden, sowohl für Normalhörende, als auch für die betroffenen Schwerhörigen hörbar zu machen, werden mehrkanalige Dynamikexpansionssysteme eingesetzt. Diese Systeme erlauben eine kanalabhängige Verstärkung in mehreren Kanälen auch in Abhängigkeit vom jeweiligen Eingangspegel. Die Parameter für die Dynamikexpansionssysteme werden durch audiometrische Messungen bestimmt.

Die auftretenden Hörverluste sind sehr vielfältig und beinhalten sehr unterschiedliche Aspekte. Beispiele für diese Aspekte sind reduzierte Zeit- und Frequenzauflösung, sowie das sog. Rekruitment, das die veränderte Lautstärkewahrnehmung von Schwerhörigen beschreibt.

Bei Hörverlusten ist es nicht nur wichtig, dem Betroffenen den Höreindruck zu vermitteln, den er hätte, wenn er ein Hörgerät tragen würde. Es ist in vielerlei Hinsicht auch wichtig, den Angehörigen eine Auralisation der Schwerhörigkeit zu bieten. Dabei kann den normalhörenden Angehörigen durch Simulation der Höreindruck des Schwerhörigen mit und ohne Hörgerät vermittelt werden.

Voraussetzung für die Auralisation ist jedoch eine audiometrische Messung und Erstellung eines individuellen Audiogramms. Derartige Messungen können jedoch nur von Fachleuten, nämlich Hörgeräteakustikern und Ärzten, durchgeführt werden. Die entsprechenden Systeme sind darüber hinaus nur von Experten bedienbar und für diese wirtschaftlich rentabel. Damit können die betroffenen Schwerhörigen und Angehörigen in der Regel nicht anonym und kostengünstig eine derartige Auralisation vermittelt bekommen.

Einfachere Systeme zur Vermittlung von Höreindrücken beziehungsweise Auralisation verwenden beispielsweise CDs, auf der einige wenige typische Hörverluste als Hörbeispiele gespeichert sind. Damit ist ein Nutzen für einen individuellen Hörverlust nur in seltenen Fällen gegeben. Andere Systeme verwenden einfache Filter anstelle der mehrkanaligen Expansion. Dadurch lässt sich jedoch ein Hörverlust in der Regel nur unzureichend auralisieren.

Erfindungsgemäß werden ein System und ein Verfahren der oben genannten Art angegeben, wobei eine repräsentative Menge von Hörverlusten statistisch beispielsweise durch eine PCA-Analyse (Principal Component Analysis) aufbereitet und für die Auralisation zur Verfügung gestellt werden kann.

Sowohl die Erfassung audiometrischer Daten und die Auralisation der damit verbundenen Auswirkungen auf die Hörwahrnehmung als auch die Auswahl einer geeigneten Hörhilfe und deren Anpassung und Demonstration für die Betroffenen können über das Internet angeboten werden. Es wird eine kostengünstige oder kostenlose und anonyme Information für individuelle Hörverluste ermöglicht.

Ein Vorteil ergibt sich im Wesentlichen aus der Kombination eines Datennetzes beziehungsweise des Internets mit einem Auralisationsverfahren, das durch die Verwendung eines Gehörmodells die Auswirkungen von Schwerhörigkeit realistisch hörbar machen kann. Eine Weiterentwicklung besteht darin, auf Seiten des Benutzers an einem Terminal des Datennetzes beziehungsweise Internets beispielsweise zu Hause und nicht beim Hörgeräteakustiker einen Hörtest durchzuführen.

Die vorliegende Erfindung wird nun anhand der beigefügten Zeichnungen näher erläutert, die ein Datenflussdiagramm für die erfindungsgemäße internetbasierte Auralisation von Schwerhörigkeit darstellt.

Die Darstellung zeigt in der linken Hälfte, wie die Simulationsdaten für die Auralisation offline generiert werden. In der rechten Hälfte der Darstellung ist angedeutet, wie dem Benutzer die Simulation der Höreindrücke online zur Verfügung steht.

Für die Simulation wird zunächst offline eine Simulationsdatenbank 1 erstellt. Hierzu wird eine repräsentative Auswahl von Hörverlusten in einem Speichermedium 2 aufgezeichnet. Die Daten der einzelnen Hörverluste werden in einer Analyseeinrichtung 3 einer PCA-Analyse unterzogen. Durch die PCA-Analyse wird die Anzahl und Art der unterscheidbaren "Standard-Hörverluste" eines Hörtests mittels orthogonaler Komponentenzerlegung bestimmt. Für die Art des Hörverlusts sind insbesondere von Bedeutung die Hörschwelle HTL (hearing threshold level) und der Pegel der unangenehmen Lautstärke UCL (uncomfortable level). Die PCA-Analyse liefert Standard-Audiogramme, die beispielsweise unmittelbar in der Datenbank 1 gespeichert werden können, damit sie für einen Vergleich mit einem individuellen Audiogramm zur Verfügung stehen.

In einer ersten Simulationseinrichtung 4 können die Hörverluste eines Schwerhörigen für Normalhörende simuliert werden. Hierbei werden Hörbeispiele erstellt, die einem Normalhörenden die Hörsituation eines Schwerhörigen vermitteln beziehungsweise auralisieren. Die Hörbeispiele werden wiederum in der Datenbank 1 abgelegt.

In einer Auswahl- und Anpasseinrichtung 5 können entsprechend dem jeweiligen Standard-Audiogramm ein geeignetes Hörgerät ausgewählt und angepasst werden. Um die Übertragungseigenschaften des Hörgerätes realistisch zu erfassen, werden mit einer geeigneten Vorrichtung (z. B. Kunstkopf, KEMAR), an die das Hörgerät angebracht ist, Aufnahmen gemacht. Um eine möglichst natürliche akustische Situation zu erzeugen, werden hierbei natürliche Schalle aus einer oder mehreren Schallquellen dargeboten. Diese Aufnahmen werden anschließend entzerrt. Sowohl Aufnahme als auch Entzerrung erfolgen in Einheit 6. Als Ausgangssignal der Einheit 6 ergibt sich eine Auralisation für den Schwerhörigen in einer Situation, in der er ein Hörgerät tragen würde. Diese Auralisationsbeispiele werden ebenfalls in der Datenbank 1 abgelegt.

Damit auch der Normalhörende erfahren kann, welche Wahrnehmung der Schwerhörige mit Hörgerät hat, können die Auralisationsdaten der Einheit 6 einer zweiten Simulationseinrichtung 7 zugeführt werden, die wiederum den Hörverlust des Schwerhörenden simuliert. Auch diese Simulationsdaten werden in der Datenbank 1 abgelegt. Die erste und zweite Simulationseinrichtung 4 und 7 können identisch sein.

Die Simulationsdatenbank 1 wird nun für den online-Betrieb im Internet 8 zur Verfügung gestellt. Der Benutzer führt einen internetbasierten Hörtest 9 durch und ermittelt so sein individuelles Audiogramm. Dieses individuelle Audiogramm wird mit den in der Datenbank 1 hinterlegten Standard-Audiogrammen verglichen und das dem individuellen Audiogramm ähnlichste Standard-Audiogramm wird in der Auswahl 10 ermittelt. Aufgrund dieser Auswahl können Hörbeispiele über das Internet von der Datenbank 1 zum Benutzer, d. h. dem Schwerhörigen oder Angehörigen, geladen und zur Darbietung 11 gebracht werden. Im Anschluss an die Darbietung der Auralisation 11 kann über ein Bestellformular 12 online eine Hörhilfe beim entsprechenden Hersteller bestellt werden.

Für diejenigen Standard-Hörverluste, mit denen 90 % der Hörverluste beschrieben werden können, werden Auswahl und Anpassung einer geeigneten Hörhilfe offline durchgeführt. Ebenfalls offline vorgefertigt werden die Auralisationen der Standard-Hörverluste - wie bereits beschrieben - und die Auralisationen der entsprechend angepassten Hörgeräte in verschiedenen natürlichen akustischen Umgebungen, z. B. bei einer Cocktail-Party, einem Konzert etc.

## Patentansprüche

1. System zur Vermittlung eines Höreindrucks an einen Benutzer mit
- einer Simulationsvorrichtung (4, 7) zur Simulation eines Hörverlusts und/oder Hörgerätegewinns, und
- einem Datennetz (8), an das die Simulationsvorrichtung (4, 7) angeschlossen ist, zur Übertragung von Daten bezüglich des Hörverlusts und/oder Hörgerätegewinns von dem Benutzer an die Simulationsvorrichtung (4, 7) und zur Übertragung von Simulationsdaten an den Benutzer,
**dadurch gekennzeichnet, dass**
- die Simulationsvorrichtung (4, 7) eine Analyseeinrichtung (3) zur Analyse der Daten bezüglich mehrerer Hörverluste umfasst und
- mit der Analyseeinrichtung (3) eine Komponentenanalyse nach orthogonalen Komponenten von Hörverlusten durch führbar ist.

2. System nach Anspruch 1, wobei das Datennetz (8) das Internet umfasst.

3. System nach Anspruch 1 oder 2, das ein Speichermedium (2), in dem vorgegebene Hörverlusttypen gespeichert sind und das an die Simulationsvorrichtung angeschlossen ist, umfasst.

4. System nach einem der Ansprüche 1 bis 3, das eine Hörtesteinrichtung (9), welche an das Datennetz (8) angeschlossen ist, als Terminal bei dem Benutzer zur Erstellung eines individuellen Audiogramms umfasst.

5. System nach Anspruch 4, wobei die Hörtesteinrichtung (9) eine Auswahleinrichtung (10) zur Auswahl eines vorgegebenen Audiogramms auf der Basis des individuellen Audiogramms umfasst.

6. System nach Anspruch 5, wobei die Hörtesteinrichtung (9) eine Darbietungseinrichtung (11) zur Vermittlung eines Höreindrucks auf der Basis des ausgewählten Audiogramms und der Simulationsdaten von dem Datennetz (8) umfasst.

7. Verfahren zur Vermittlung eines Höreindrucks an einen Benutzer durch
- Simulation (4, 7) eines Hörverlusts und/oder Hörgeräte gewinns unter Erstellung von Simulationsdaten und
- Übertragen der Simulationsdaten bezüglich des Hörverlusts und/oder Hörgerätegewinns über ein Datennetz (8) zu dem Benutzer
**dadurch gekennzeichnet, dass**
- vor dem Simulieren (4, 7) ein Analysieren (3) von Hörverlusten stattfindet und
- das Analysieren (3) eine Komponentenanalyse nach orthogonalen Komponenten von Hörverlusten umfasst.

8. Verfahren nach Anspruch 7, wobei das Datennetz (8) das Internet umfasst.

9. Verfahren nach Anspruch 7 oder 8, wobei vor dem Analysieren (3) ein Speichern einer Vielzahl von Hörverlustdaten in einem Speichermedium (2) erfolgt.

10. Verfahren nach einem der Ansprüche 7 bis 9, wobei bei dem Benutzer ein Hörtest (9) durchgeführt wird und das gewonnene individuelle Audiogramm über das Datennetz (8) zu der Simulationsvorrichtung (4, 7) übermittelt wird.

11. Verfahren nach Anspruch 10, wobei für den Benutzer aufgrund seines individuellen Audiogramms ein vorgegebenes Audiogramm für die Simulation (4, 7) ausgewählt wird.

12. Verfahren nach Anspruch 11, wobei zur Vermittlung des Höreindrucks auf der Basis des ausgewählten Audiogramms Simulationsdaten über das Datennetz (8) zu dem Benutzer übermittelt werden.

## Claims

1. System for conveying an auditory impression to a user with
- a simulation device (4, 7) for simulating a hearing loss and/or hearing aid gain and
- a data network (8), to which the simulation device (4, 7) is connected, for transmitting data relating to the hearing loss and/or hearing aid gain from the user to the simulation device (4, 7) and for transmitting simulation data to the user,
**characterised in that**
- the simulation device (4, 7) comprises an analysis arrangement (3) for analysing the data relating to a number of hearing losses and
- a component analysis based on orthogonal components of hearing losses can be carried out with the analysis arrangement (3).

2. System according to claim 1, with the data network (8) comprising the internet.

3. System according to claim 1 or 2, comprising a storage medium (2), in which predefined hearing loss types are stored and which is connected to the simulation device.

4. System according to one of claims 1 to 3, comprising a hearing test arrangement (9), which is connected to the data network (8), as the user terminal for producing an individual audiogram.

5. System according to claim 4, with the hearing test arrangement (9) comprising a selection arrangement (10) for selecting a predefined audiogram based on the individual audiogram.

6. System according to claim 5, with the hearing test arrangement (9) comprising a presentation arrangement (11) for conveying an auditory impression based on the selected audiogram and the simulation data from the data network (8).

7. Method for conveying an auditory impression to a user by means of
- simulation (4, 7) of a hearing loss and/or hearing aid gain creating simulation data and
- transmission of the simulation data relating to the hearing loss and/or hearing aid gain via a data network (8) to the user,
**characterised in that**
- an analysis (3) of hearing losses takes place before the simulation (4, 7) and
- the analysis (3) comprises a component analysis based on orthogonal components of hearing losses.

8. Method according to claim 7, the data network (8) comprising the internet.

9. Method according to claim 7 or 8, with a plurality of hearing loss data being stored in a storage medium (2) before the analysis (3).

10. Method according to one of claims 7 to 9, with a hearing test (9) being carried out on the user and the individual audiogram obtained being transmitted via the data network (8) to the simulation device (4, 7).

11. Method according to claim 10, with a predefined audiogram being selected for the simulation (4, 7) for the user based on their individual audiogram.

12. Method according to claim 11, with simulation data being transmitted to the user via the data network (8) to convey the auditory impression based on the selected audiogram.

## Revendications

1. Système pour communiquer une impression auditive à un utilisateur, comportant :
- un dispositif de simulation (4, 7) pour la simulation d'une déficience auditive et/ou d'une amélioration apportée par un appareil auditif, et
- un réseau de données (8), auquel le dispositif de simulation (4, 7) est raccordé et qui est destiné à transmettre des données, concernant la déficience auditive et/ou l'amélioration apportée par un appareil auditif, de l'utilisateur au dispositif de simulation (4, 7) et à transmettre des données de simulation à l'utilisateur,
**caractérisé par le fait que**
- le dispositif de simulation (4, 7) comprend un dispositif d'analyse (3) pour l'analyse des données concernant plusieurs déficiences auditives, et
- une analyse de composantes selon des composantes orthogonales de déficiences auditives peut être effectuée avec le dispositif d'analyse (3).

2. Système selon la revendication 1, le réseau de données (8) comprenant Internet.

3. Système selon la revendication 1 ou 2, comprenant un support de mémorisation (2) sur lequel des types de déficiences auditives prédéfinis sont mémorisés et qui est raccordé au dispositif de simulation.

4. Système selon l'une des revendications 1 à 3, comprenant un dispositif de test auditif (9) raccordé au réseau de données (8) en tant que terminal placé chez l'utilisateur et destiné à l'élaboration d'un audiogramme personnel.

5. Système selon la revendication 4, le dispositif de test auditif (9) comprenant un dispositif de sélection (10) pour la sélection d'un audiogramme prédéfini en fonction de l'audiogramme personnel.

6. Système selon la revendication 5, le dispositif de test auditif (9) comprenant un dispositif de présentation (11) pour communiquer une impression auditive sur la base de l'audiogramme sélectionné et des données de simulation à partir du réseau de données (8).

7. Procédé pour communiquer une impression auditive à un utilisateur par
- simulation (4, 7) d'une déficience auditive et/ou d'une amélioration apportée par un appareil auditif, avec élaboration de données de simulation, et
- transmission des données de simulation, concernant la déficience auditive et/ou l'amélioration apportée par un appareil auditif, par l'intermédiaire d'un réseau de données (8) à l'utilisateur,
**caractérisé par le fait que**
- avant la simulation (4, 7), une analyse (3) des déficiences auditives a lieu, et
- l'analyse (3) comprend une analyse de composantes selon des composantes orthogonales de déficiences auditives.

8. Procédé selon la revendication 7, le réseau de données (8) comprenant Internet.

9. Procédé selon la revendication 7 ou 8, une mémorisation de nombreuses données de déficiences auditives sur un support de mémorisation (2) s'effectuant avant l'analyse (3).

10. Procédé selon l'une des revendications 7 à 9, un test auditif (9) étant effectué chez l'utilisateur et l'audiogramme personnel obtenu étant transmis par l'intermédiaire du réseau de données (8) au dispositif de simulation (4, 7).

11. Procédé selon la revendication 10, un audiogramme prédéfini étant sélectionné pour la simulation (4, 7) pour l'utilisateur sur la base de l'audiogramme personnel de celui-ci.

12. Procédé selon la revendication 11, des données de simulation étant transmises à l'utilisateur par l'intermédiaire du réseau de données (8) pour la communication de l'impression auditive sur la base de l'audiogramme sélectionné.
